# EUROPÄISCHE PATENTSCHRIFT

(11) **EP 2 029 244 B1**
(45) Veröffentlichungstag und Bekanntmachung des Hinweises auf die Patenterteilung: **17.02.2010**
(21) Anmeldenummer: 07718391.1
(22) Anmeldetag: 17.04.2007
(51) Int. Cl.: A63B 22/14, A63B 22/16, A63B 22/18, A63B 24/00

(54) **TRAININGSANORDNUNG**
TRAINING ARRANGEMENT
ARRANGEMENT POUR L'ENTRAÎNEMENT

(30) Priorität: 08.06.2006 AT 9832006
(43) Veröffentlichungstag der Anmeldung: 04.03.2009
(73) Patentinhaber: MFT Multifunktionale Trainingsgeräte GmbH, 2353 Guntramsdorf (AT)
(72) Erfinder: AIGNER, Ewald, A-7051 Grosshöflein (AT)
(74) Vertreter: Gibler & Poth Patentanwälte OEG
(86) Internationale Anmeldenummer: PCT/AT2007/000175
(87) Internationale Veröffentlichungsnummer: WO 2007/140490

(56) Entgegenhaltungen:
- EP-A- 0 484 247
- EP-A- 1 068 882
- EP-A1- 0 862 930
- WO-A-2005/060913
- WO-A-2006/032071
- DE-A1- 19 710 955
- DE-U1- 20 206 033
- GB-A- 2 407 046
- US-A- 5 919 150
- US-A1- 2002 137 610
- US-B1- 6 428 451

## Beschreibung

Die Erfindung betrifft eine Trainingsanordnung gemäß dem Obergebriff des Patentanspruches 1.

Es sind Sportgeräte bekannt, welche mittels eines Computers gesteuert werden, bzw. welche Trainingsabläufe aufzeichnen, darstellen und/oder den Erfolg einer Übung bewerten. Es ist weiters üblich, vor allem in so genannten Fitnesscentern, eine Mehrzahl an Übungen in zeitlicher Aneinanderreihung durchzuführen, wobei es nachteilig ist, dass die Übungen an unterschiedlichen Sportgeräten unabhängig von den vorher bereits absolvierten Übungen durchgeführt werden und in einer Bewertung durch die einzelnen Sportgeräte keine Berücksichtigung finden. Dies führt zu einem ineffizienten Training und kann in weiterer Folge zu einer Überanstrengung bzw. zu einem für den Körper schädlichen Training führen, wodurch der durch einen Probanden erwartete positive Trainingseffekt eines gesteigerten Wohlbefindens ins Gegenteil umgekehrt werden kann.

Die DE 197 10 955 A1 beschreibt ein System zur Programmierung von Trainingsabläufen an Geräten und Trainingsruaschinen, wobei vorgesehen ist, dass sich ein User einer Sporthalle an einzelnen Sportgeräten mittels eines sog. "smart-keys" anmeldet, wobei dann dessen Trainingsdaten bei einem jeweils nachfolgenden Sportgerät verfügbar sind Aus der EP 1 068 882 A geht eine weitere Anordnung zur Verbindung von Trainingsgeräten hervor.

Aufgabe der Erfindung ist es daher eine Trainingsanordnung der eingangs genannten Art anzugeben, welche es ermöglicht, die Körperstabilität eines Probanden in Bezug auf eine Achse an verschiedenen Sportgeräte zu trainieren und die Gesamtleistung zu beurteilen.

Erfindungsgemäß wird dies durch die Merkmale des Patentanspruches 1 erreicht. Dadurch können bei der Ausführung einer Übung an einem Sportgerät die bereits an anderen Sportgeräten absolvierten Übungen automatisch Berücksichtigung finden. Dadurch können etwa die vom Sportgerät gewählten Einstellungen, Parameter und Trainingsprogramme an die von einem Probanden bereits erbrachte Leistung bzw. an dessen Tageform angepasst werden. Durch die Möglichkeit des Datenaustausches zwischen den einzelnen Sportgeräten und der Anpassung der einzelnen Trainingsabläufe aneinander kann ein wesentlich besserer Gesamttrainingseffekt erzielt werden, als wenn an jedem Sportgerät separat Übungen durchgeführt werden- Hinzu kommt, dass eine Überanstrengung des Probanden verhindert werden kann, da ein Sportgerät beispielsweise erkennen kann, dass ein Proband an anderen Sportgeräten eine hohe Leistung erbracht hat, und den Probanden etwa durch eine Warnung auf diesen Zustand hinweisen, einen Mitarbeiter des Fitnesscenters verständigen bzw. eine Notabschaltung vornehmen.

Dadurch kann jeweils die Körperstabilität um unterschiedliche Achsen trainiert werden, und jeweils ein Körperstabilitätsindex gemessen werden. Durch die unterschiedliche Ausbildung der aufeinanderfolgenden Sportgeräte wird bevorzugt das sog. Körperachsengerechte Training unterstützt, daher das Training der Körperstabilität um jeweils nur eine Achse.

Eine Variante der Erfindung kann darin bestehen, dass wenigstens eine Biometrikstation mit einem fünften Computer, insbesondere zur Feststellung und/oder Aufzeichnen biometrischer Daten von Menschen, vorzugsweise der Masse bzw. des Gewichts, des Körperfettanteils, des Blutzuckerspiegels und/oder des Pulses, vorgesehen ist, und dass der fünfte Computer zum Datenaustausch mit dem ersten, zweiten, dritten und/oder vierten Computer vorgesehen ist. Dadurch kann der körperlich Zustand eines Probanden im Training berücksichtig und/oder kontrolliert werden.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 eine erste bevorzugte Ausführungsform einer erfindungsgemäßen Trainingsanordnung;
Fig. 2 eine zweite bevorzugte Ausführungsform einer erfindungsgemäßen Trainingsanordnung;
Fig. 3 eine dritte bevorzugte Ausführungsform einer erfindungsgemäßen Trainingsanordnung;
Fig. 4 eine bevorzugte Ausführungsform eines ersten Sportgeräts;
Fig. 5 eine bevorzugte Ausführungsform eines zweiten Sportgeräts
Fig. 6 eine bevorzugte Ausführungsform eines dritten Sportgeräts
Fig. 7 eine bevorzugte Ausführungsform eines vierten Sportgeräts
Fig. 8 eine vierte bevorzugte Ausführungsform einer erfindungsgemäßen Trainingsanordnung;
Fig. 9 eine Ausführung eines weiteren Sportgeräts im Aufriss; und
Fig. 10 ein Sportgerät gemäß Fig. 9 im Seitenriss in geschnittener Darstellung.

Trainingsanondnung 1 mit wenigstens einem ersten Sportgerät 2 und einem zweiten Sportgerät 3, wobei das erste Sportgerät 2 mit einem ersten Computer 4 zur Steuerung und/oder Aufzeichnung eines Trainingsprogramms verbunden ist, und wobei das zweite Sportgerät 3 mit einem zweiten Computer 5 zur Steuerung und/oder Aufzeichnung eines Trainingsprogramms verbunden ist, und wobei das erste Sportgerät 2 unterschiedlich zum zweiten Sportgerät 3 ausgebildet ist, wobei der erste Computer 2 und der zweite Computer 3 zum Austausch von Daten, insbesondere Steuer-, Trainings- und/oder Personendaten, ausgebildet, vorzugsweise mit einer Datenleitung 6 verbunden, sind.

Dadurch können bei der Ausführung einer Übung an einem Sportgerät 2, 3, 8, 10 die bereits an anderen Sportgeräten 2, 3, 8, 10 absolvierten Übungen automatisch Berücksichtigung finden. Dadurch können etwa die vom Sportgerät 2, 3, 8, 10 gewählten Einstellungen, Parameter und Trainingsprogramme an die von einem Probanden bereits erbrachte Leistung bzw. an dessen Tageform angepasst werden. Durch die Möglichkeit des Datenaustausches zwischen den einzelnen Sportgeräten 2, 3, 8, 10 und der Anpassung der einzelnen Trainingsabläufe aneinander kann ein wesentlich besserer Gesamttrainingseffekt erzielt werden, als wenn an jedem Sportgerät 2, 3, 8, 10 separat Übungen durchgeführt werden. Hinzu kommt, dass eine Überanstrengung des Probanden verhindert werden kann, da ein Sportgerät 2, 3, 8, 10 beispielsweise erkennen kann, dass ein Proband an anderen Sportgeräten 2, 3, 8, 10 eine hohe Leistung erbracht hat, und den Probanden etwa durch eine Warnung auf diesen Zustand hinweisen, einen Mitarbeiter des Fitnesscenters verständigen bzw. eine Notabschaltung vornehmen.

Bei Sportgeräten 2, 3, 8, 10 für erfindungsgemäße Trainiuagsanordnungen 1 kann es sich um jede Art Sportgerät 2, 3, 8, 10 handeln, welches wenigstens einen Computer 4, 5, 9, 11 aufweist bzw. mit einem solchen verbunden ist, etwa mittels einer Datenleitung 6, wobei es sich bei dem wenigstens einen Computer 4, 5, 9,11 um jede Art Computer 4, 5, 9, 11 handeln kann, etwa um handelsübliche PCs oder aber auch um in das Sportgerät 2, 3, 8, 10 integrierte Mikrocomputer. Der wenigstens eine Computer 4, 5, 9, 11 weist dabei bevorzugt wenigstens ein Anzeigeelement auf, insbesondere wenigstens ein Leuchtelement, vorzugsweise eine Anordnung von Leuchtelementen und/oder einen Bildschirm 16. Der wenigstens eine Computer 4, 5, 9, 11 ist zur Steuerung und/oder Aufzeichnung eines Trainingsprogramms vorgesehen. Daher kann es ich bei den Sportgeräten 2, 3, 8, 10 um computergesteuerte Sportgeräte 2, 3, 8, 10, wie etwa computergesteuerte Fahrradsimulatoren, und/oder um Sportgeräte 2, 3, 8, 10 handeln, bei welchen lediglich der Trainingsverlauf aufgezeichnet wird, und/oder Sportgeräte 2, 3, 8, 10 bei welchen dem Probanden über ein Interface, etwa eine optische Anzeige und/oder einem akustischen Signalgeber, eine Vorgabe vermittelt wird, welche durch den Probanden auf dem Sportgerät 2, 3, 8, 10 bzw. mithilfe des Sportgeräts 2, 3, 8, 10 erfüllt werden soll, wobei in weiterer Folge vorgesehen sein kann, die durch den Probanden durchgeführten Bewegungsabläufe mit den Vorgaben durch den Computer 4, 5, 9, 11 zu vergleichen und derart einen Vergleichswert errechnen bzw. ermitteln und diesen Vergleichswert zur Anzeige zu bringen. So kann etwa ermittelt und/oder angezeigt werden, zu wie vielen Prozent eine durch den Probanden durchgeführte Übung mit der Vorgabe übereinstimmt. Die Vorgabe kann dabei etwa durch einen auf einem Bildschirm des Computers 4, 5, 9, 11 dargestellten und ich gemäß der Übungsvorgabe bewegenden Waagebalken gebildet werden, oder bevorzugt durch eine graphisch animierte Figur, welche ebenfalls an einem Computerbildschirm angezeigt wird.

Erfindungsgemäß ist vorgesehen, dass der erste Computer 2 und der zweite Computer 3 zum Austausch von Daten ausgebildet sind. Hiefür kann jede Möglichkeit des Datenaustausches vorgesehen sein, und somit auch jede Ausstattung für den Datenaustausch. Bevorzugt kann wenigstens eine Datenleitung 6 vorgesehen sein, welche den ersten Computer 4 und den zweiten Computer 5 verbindet, und über welche Daten ausgetauscht werden können. Es kann aber auch vorgesehen sein, dass der erste Computer 4 und der zweite Computer 5 Daten mittels einer Versorgungsleitung übertragen und/oder drahtlos, etwa mittels Infrarot, Schall und vor allem Funk, wie beispielsweise Bluetooth, WLAN, GSM oder Ähnliches. Durch die Verbindung zweier Computer 4, 5 mit einer Datenleitung 6 wird in der Regel ein Netzwerk 7 dieser Computer 4, 5, daher ein sog. Computernetzwerk gebildet. Dabei kann es sich um jede Art Computemetzwerk handeln, wie etwa Ethernet, Tokenring oder das Internet. Durch die Anordnung der Computer 4, 5, 9, 11 in einem Netzwerk können diese die jeweils gesammelten Daten austauschen und bei der Erstellung bzw. Auswahl eines Trainingsprogramms berücksichtigen. Fig. 1 zeigt eine schematische Darstellung einer erfindungsgemäßen Trainingsanordnungen 1 als Blockschaubild, wobei der erste und der zweite Computer 4, 5 mittels einer Datenleitung 6 verbunden sind und derart ein Netzwerk 7 bilden.

Es kann jedoch auch vorgesehen sein, dass der erste und der zweite Computer 4, 5 einstückig ausgeführt sind, daher, dass ein einziger Computer 4, 5 das erste und das zweite Sportgerät 2, 3 steuert, regelt und/oder kontrolliert. Dadurch können mit nur einem Computer 4, 5, 9, 11 sämtliche Sportgeräte 2, 3, 8, 10 gesteuert werden, wobei der Computer 4, 5, 9, 11 sämtliche Daten der angeschlossenen Sportgeräte 2, 3, 8, 10 verwaltet und die einzelnen Sportgeräte 2, 3, 8, 10 unter Berücksichtigung der bereits erbrachten Leistungen durch einen Probanden steuert. Hiefür kann etwa ein USB-Hub vorgesehen sein um mehrere Sportgeräte 2, 3, 8, 10 an einen einzelnen Computer 4, 5, 9, 11 anzuschließen. Fig. 2 zeigt eine schematische Darstellung einer erfindungsgemäßen Trainingsanordnungen 1 als Blockschaubild, wobei der erste und der zweite Computer 4, 5 einstückig ausgeführt sind, daher, dass der erste und der zweite Computer 4, 5 durch lediglich einen Computer 4, 5 gebildet werden.

Erfindungsgemäß sind wenigstens ein erstes und ein zweites Sportgerät 2, 3 vorgesehen. Es kann bevorzugt jede vorgebbare Anzahl an Sportgeräten 2, 3, 8, 10 und Computern 4, 5, 9, 11 in einer erfindungsgemäßen Trainingsanordnung 1 vorgesehen sein. Besonders bevorzugt ist eine Trainingsanordnung 1 mit einem ersten, einem zweiten, einem dritten und einem vierten Sportgerät 2, 3, 8, 10, welches jeweils mit einem erste, einem zweiten, einem dritten und einem vierten Computer 4, 5, 9, 11 verbunden ist. Sämtliche vorstehend für lediglich ein erstes und ein zweites Sportgerät 2, 3 und den entsprechenden Computern 4, 5 dargelegte Ausführungsformen können in entsprechend angepasster Form auf Trainingsanordnungen 1 mit mehr als zwei Sportgeräten 2, 3, 8, 10 übertragen werden. Fig. 4 zeigt eine derartige Trainingsanordnung 1 mit einem ersten, einem zweiten, einem dritten und einem vierten Sportgerät 2, 3, 8, 10, wobei der erste, zweite, dritte und vierte Computer 4, 5, 9, 11 einstückig ausgeführt sind.

Zusätzlich zu den Sportgeräten 2, 3, 8, 10 kann vorgesehen sein, dass die Trainingsanordnungen 1 wenigstens eine Biometrikstation mit einem fünften Computer, insbesondere zur Feststellung und/oder Aufzeichnen biometrischer Daten von Menschen, vorzugsweise der Masse bzw. des Gewichts, des Körperfettanteils, des Blutzuckerspiegels und/oder des Pulses, umfasst bzw. beinhaltet, und dass der fünfte Computer zum Datenaustausch mit dem ersten, zweiten, dritten und/oder vierten Computer 4, 5, 9, 11 vorgesehen ist. Dadurch können etwa vor und nach dem Training die biometrischen Daten eines Probanden festgestellt und verglichen werden. Dadurch wird ein Trainingseffekt nachweisbar.

Es ist bevorzugt vorgesehen, dass sich ein Proband an den einzelnen Sportgeräten 2, 3, 8, 10, 15 der Trainingsanordnungen 1 an denen dieser Übungen durchführen will, anmelden bzw. einloggen muss. Hiefür kann eine Tastatur zur Eingabe von Ziffern und Buchstaben vorgesehen sein, es kann jedoch auch wenigstens ein Sensor zum Erkennen von Körpermerkmalen, wie etwa wenigstens einen Fingerabdruckes, dem Irismuster oder der Stimme, vorgesehen sein. Dadurch kann sich ein Proband bei den unterschiedlichen Sportgeräten 2, 3, 8, 10 schnell und unkompliziert anmelden.

Wie bereits dargelegt kann jede Art Sportgerät 2, 3, 8, 10, 15 vorgesehen sein. Besonders bevorzugt ist vorgesehen, dass das erste Sportgerät 2 und/oder das zweite Sportgerät 3 und/oder ein drittes Sportgerät 8 und/oder ein viertes Sportgerät 10 und/oder wenigstens ein weiteres Sportgerät 15 jeweils als Sportgerät 2, 3, 8, 10, 15 ausgewählt aus der Gruppe:
- Sportgerät (2, 3, 8, 10, 15) zum Training und/oder zum Feststellen der Körperstabilität um eine erste Achse (12),
- Sportgerät (2, 3, 8, 10, 15) zum Training und/oder zum Feststellen der Körperstabilität um eine, zur ersten Achse (12) im Wesentlichen normale zweite Achse (13),
- Sportgerät (2, 3, 8, 10, 15) zum Training und/oder zum Feststellen der Körperstabilität um die erste Achse (12) und die zweite Achse (13),
- Sportgerät (2, 3, 8, 10, 15) zum Training und/oder zum Feststellen der Körperstabilität um eine, zur ersten Achse (12) und zur zweiten Achse (13) im Wesentlichen normale, Rotationsachse (14),
- Sportgerät (2, 3, 8, 10, 15) zum Training und/oder zum Feststellen der Körperstabilität bei im Wesentlichem freiem Taumeln bzw. Schaukeln,
ausgebildet sind. Bevorzugt ist dabei vorgesehen, dass die in einer Trainingsanordnung 1 jeweils aufeinander folgenden Sportgeräte 2, 3, 8, 10, 15 unterschiedlich ausgebildet sind, bzw. zum Training und/oder zum Feststellen der Körperstabilität um jeweils unterschiedliche Körperachsen ausgebildet sind. Besonders bevorzugt ist vorgesehen, dass in einer erfindungsgemäßen Trainingsanordnung 1 jedes der verwendeten Sportgeräte 2, 3, 8, 10, 15 unterschiedlich zu den weiteren Sportgeräten 2, 3, 8, 10, 15 in der Trainingsanordnung 1 ausgebildet ist, daher dass jedes Sportgerät 2, 3, 8, 10, 15 lediglich ein einziges Mal in der Trainingsanordnung 1 vorgesehen ist. Es kann dabei jede mögliche Permutation der Aneinanderreihung aufeinanderfolgender Sportgeräte 2, 3, 8, 10, 15 vorgesehen sein, wobei Fig. 8 eine besonders bevorzugte Ausführung einer erfindungsgemäßen Trainingsanordnung 1, mit einem ersten, einem zweiten, einem dritten und einem vierten Sportgerät 2, 3, 8, 10 zeigt, welche an nachstehend noch im Detail besprochen wird.

Bei einer besonders bevorzugten Ausführungsform ist vorgesehen, dass das erste Sportgerät 2 zum Training und/oder zum Feststellen der Körperstabilität um eine, insbesondere horizontale, erste Achse 12 ausgebildet ist. Dadurch kann die Körperstabilität um eine Achse, etwa durch eine Wippe nach vor und zurück, trainiert und ein entsprechender Körperstabilitätsindex gemessen werden. Dies kann wie in Fig. 4 dargestellt als eine Wippe 18 mit einer um lediglich eine erste Achse 12 verkippbare Standplatte 17 für einen Probanden, ausgebildet sein. Das zweite Sportgerät 3 ist dabei bevorzugt zum Training und/oder zum Feststellen der Körperstabilität um eine, zur ersten Achse 12 im Wesentlichen normale, insbesondere horizontale, zweite Achse 13 ausgebildet, wie dies auch in der Fig. 5 beispielhaft dargestellt ist. Dadurch kann die Körperstabilität um eine weitere Achse, etwa durch eine Wippe 18 seitlich links und rechts, trainiert und ein entsprechender Körperstabilitätsindex gemessen werden, wobei die Ergebnisse des Trainings am ersten Sportgerät 2 berücksichtigt werden können, wodurch in Gesamtheit ein besserer Trainingseffekt erzielt werden kann, als bei separatem und unabhängigem Training an den beiden Sportgeräten, 2, 3. Dabei kann es sich etwa um eine Wippe 18 analog zu der in Fig. 4 dargestellten handeln, welche gegenüber dieser um 90° verdreht angeordnet ist, sodass etwa die Seiten- oder Lateralstabilität trainiert bzw. getestet werden kann.

Besonders bevorzugt kann vorgesehen sein, dass das dritte Sportgerät 8 zum Training und/oder zum Feststellen der Körperstabilität wenigstens um die erste Achse 12 und die zweite Achse 13 ausgebildet ist. Dadurch kann die Körperstabilität um einen im Wesentlichen freien, aber vorzugsweise gedämpften, Drehpunkt bzw. Kipppunkt trainiert und ein entsprechender Körperstabilitätsindex gemessen werden, wobei die Ergebnisse des Trainings am ersten und/oder zweiten Sportgerät 2, 3 berücksichtigt werden können, wodurch in Gesamtheit ein besserer Trainingseffekt erzielt werden kann, als bei separatem und unabhängigem Training an den besagten Sportgeräten. Besonders bevorzugt weist das dritte Sportgerät 8, wie in der Fig. 6 dargestellt, eine im Wesentlichen zentral gelagerte Standplatte 17 auf, welche ein Kippen bzw. Taumeln um das Zentrum 19 erlaubt. Bei dem zentralen Lager 20 handelt es sich bevorzugt um einen Elastomerzylinder 21, insbesondere umfassend Gummi, und/oder eine Schraubenfeder, welche zumindest bereichsweise von einem Elastomer umhüllt sein kann.

Das vierte Sportgerät 10 ist in einer besonders bevorzugten Ausführungsform als Sportgerät 2, 3, 8, 10 zum Training und/oder zum Feststellen der Körperstabilität um eine, zur ersten Achse 12 und zur zweiten Achse 13 im Wesentlichen normale, Rotationsachse 14 ausgebildet.

Dadurch kann die Körperstabilität um eine Drehachse trainiert und ein entsprechender Körperstabilitätsindex gemessen werden, wobei die Ergebnisse des Trainings am ersten, zweiten und/oder dritten Sportgerät 2, 3, 8 berücksichtigt werden können, wodurch in Gesamtheit ein besserer Trainingseffekt erzielt werden kann, als bei separatem und unabhängigem Training an den besagten Sportgeräten. Fig. 7 zeigt ein solches Sportgerät, welches eine drehbar gelagerte Standplatte 17 aufweist. Bevorzugt ist dabei vorgesehen, dass die Standplatte mittels eines Drehlagers 24 auf einem zentralen Lager angeordnet ist, welches im Gegensatz zur bevorzugten Ausführung des dritten Sportgeräts, insbesondere gemäß Fig. 6, nicht zum Verkippen bzw. verbiegen vorgesehen ist, daher welches im Wesentlichen steif und/oder kippfest ausgeführt ist. Dieses zentrale Lager kann in einer einfachen Ausführungsform durch ein Holz-, Kunststoff- und/oder Metallprisma und/oder -zylinder gebildet sein. Es kann jedoch auch vorgesehen sein, dass zentrale Lager äquivalent zu der Ausführung gemäß Fig. 6 auszuführen.

Die Fig. 9 und 10 zeigen eine weitere bevorzugte Ausführung eines Sportgeräts 2, 3, 8, 10, welches eine aufgehängte Standplatte 17 aufweist, welche ein im Wesentlichen freies Taumeln bzw. Schaukeln der Standplatte 17 zulässt. Die Standplatte 17 ist in einem Rahmen an Fäden 22, Seilen und/oder Federn aufgehängt.

Bei den in den Fig. 4 bis 7, sowie 9 und 10 dargestellten Sportgeräten 2, 3, 8, 10 handelt es sich, wie ohnedies bereits dargelegt um lediglich besonders bevorzugte Ausführungsformen des ersten, zweiten, dritten und/oder vierten Sportgeräts 2, 3, 8,10. Daher können auch andere

Sportgeräte vorgesehen sein, bzw. einzelne Sportgeräte 2, 3, 8, 10 mehrfach in einer erfindungsgemäßen Trainingsanordnung 1 vorgesehen sein.

Die einzelnen Sportgeräte 2, 3, 8, 10 können in beliebiger vorgebbarer Art und Weise, sowie in einer vorgebbaren Abfolge angeordnet sein. Bevorzugt ist jedoch vorgesehen diese in einer Linie anzuordnen, wie dies beispielhaft in Fig. 8 im Grundriss dargestellt ist. Das erste, zweite, dritte und vierte Sportgerät 2, 3, 8, 10 sind dabei entsprechend der vorstehend beschriebenen bevorzugten Ausführungsformen ausgeführt, und weisen jeweils einen um das Sportgerät 2, 3, 8, 10 geführten Haltebügel 23 auf. Jedem der Sportgeräte 2, 3, 8, 10, welche jeweils mit einem einzigen Computer 4, 5, 9, 11, welcher eine einstückige Ausführung des ersten, zweiten, dritten und vierten Computers ist 4, 5, 9, 11, verbunden sind, ist ein an diesem Computer 4, 5, 9, 11 angeschlossenen Bildschirm 16 zugeordnet, über welchen der Proband Trainingsanweisungen erhalten und Trainingsergebnisse abrufen kann. Der Bildschirm 16 kann als Touchscreen ausgeführt sein, wodurch auch das Einloggen am Sportgerät 2, 3, 8, 10 mittels des Bildschirms 16 erfolgen kann. Eine weitere bevorzugte Anordnung der Sportgeräte 2, 3, 8, 10 einer Trainingsanordnungen 1 ist die Anordnung in einem Kreis.

Unterschiedliche Merkmale der vorliegenden Erfindung sind in der Art zu verstehen, dass diese miteinander kombinierbar sind, um verschiedene andere Modifikationen und Variationen der vorliegenden Erfindung zu erreichen.

## Patentansprüche

1. Trainingsanordnung (1) mit wenigstens einem ersten Sportgerät (2) und einem zweiten Sportgerät (3), wobei das erste Sportgerät (2) mit einem ersten Computer (4) zur Steuerung und Aufzeichnung eines Trainingsprogramms verbunden ist, und wobei das zweite Sportgerät (3) mit einem zweiten Computern (5) zur Steuerung und Aufzeichnung eines Trainingsprogramms verbunden ist, und wobei das erste Sportgerät (2) unterschiedlich zum zweiten Sportgerät (3) ausgebildet ist, wobei der erste Computer (2) und der zweite Computer (3) zum Austausch von Daten, insbesondere Steuer-, Trainings- und Personendaten, ausgebildet, vorzugsweise mit einer Datenleitung (6) verbunden, sind, zur Anpassung der am zweiten Sportgerät (3) gewählten Einstellungen, Parameter und Trainingsprogramme an die von einem Probanden bereits am ersten Sportgerät (2) erbrachte Leistung, **dadurch gekennzeichnet, dass** das erste Sportgerät (2) und das zweite Sportgerät (3) jeweils als Sportgerät (2, 3) ausgewählt aus der Gruppe:
- Sportgerät (2, 3) zum Training und/oder zum Feststellen der Körperstabilität um eine erste Achse (12),
- Sportgerät (2, 3) zum Training und/oder zum Feststellen der Körperstabilität um eine, zur ersten Achse (12) im Wesentlichen normale zweite Achse (13),
- Sportgerät (2, 3) zum Training und/oder zum Feststellen der Körperstabilität um die erste Achse (12) und die zweite Achse (13),
- Sportgerät (2, 3) zum Training und/oder zum Feststellen der Körperstabilität um eine, zur ersten Achse (12) und zur zweiten Achse (13) im Wesentlichen normale, Rotationsachse (14),
- Sportgerät (2, 3) zum Training und/oder zum Feststellen der Körperstabilität bei im Wesentlichem freiem Taumeln bzw. Schaukeln,
ausgebildet sind, zum Training und zum Feststellen der Körperstabilität, insbesondere zur Ermittlung eines Körperstabilitätsindex, um jeweils unterschiedliche Körperachsen.

2. Trainingsanordnung (1) nach Anspruch 1, **dadurch gekennzeichnet, dass** der erste Computer (4) und der zweite Computer (5) in einem Netzwerk (7) angeordnet sind.

3. Trainingsanordnung (1) nach Anspruch 1, **dadurch gekennzeichnet, dass** der erste Computer (4) und der zweite Computer (5) einstückig ausgeführt sind.

4. Trainingsanordnung (1) nach einem der Ansprüche 1 bis 3, **dadurch gekennzeichnet, dass** wenigstens ein drittes Sportgerät (8) mit einem dritten Computer (9) vorgesehen ist, dass der dritte (9) Computer zum Datenaustausch mit dem ersten und/oder dem zweiten Computer (4, 5) vorgesehen ist, dass das dritte Sportgerät (8) als Sportgerät (2, 3, 8) ausgewählt aus der Gruppe:
- Sportgerät (2, 3, 8) zum Training und/oder zum Feststellen der Körperstabilität um eine erste Achse (12),
- Sportgerät (2, 3, 8) zum Training und/oder zum Feststellen der Körperstabilität um eine, zur ersten Achse (12) im Wesentlichen normale zweite Achse (13),
- Sportgerät (2, 3, 8) zum Training und/oder zum Feststellen der Körperstabilität um die erste Achse (12) und die zweite Achse (13),
- Sportgerät (2, 3, 8) zum Training und/oder zum Feststellen der Körperstabilität um eine, zur ersten Achse (12) und zur zweiten Achse (13) im Wesentlichen normale, Rotationsachse (14),
- Sportgerät (2, 3, 8) zum Training und/oder zum Feststellen der Körperstabilität bei im Wesentlichem freiem Taumeln bzw. Schaukeln,
ausgebildet ist.

5. Trainingsanordnung (1) nach Anspruch 4, **dadurch gekennzeichnet, dass** das dritte Sportgerät (8) unterschiedlich zum ersten Sportgerät (2) und/oder zum zweiten Sportgerät (3) ausgebildet ist.

6. Trainingsanordnung (1) nach Anspruch 4 oder 5, **dadurch gekennzeichnet, dass** wenigstens ein viertes Sportgerät (10) mit einem vierten Computer (11) vorgesehen ist, dass der vierte Computer (11) zum Datenaustausch mit dem ersten, zweiten und/oder dritten Computer (4, 5, 9) vorgesehen ist, dass das vierte Sportgerät (10) als Sportgerät (2, 3, 8, 10) ausgewählt aus der Gruppe:
- Sportgerät (2, 3, 8, 10) zum Training und/oder zum Feststellen der Körperstabilität um eine erste Achse (12),
- Sportgerät (2, 3, 8, 10) zum Training und/oder zum Feststellen der Körperstabilität um eine, zur ersten Achse (12) im Wesentlichen normale zweite Achse (13),
- Sportgerät (2, 3, 8, 10) zum Training und/oder zum Feststellen der Körperstabilität um die erste Achse (12) und die zweite Achse (13),
- Sportgerät (2, 3, 8, 10) zum Training und/oder zum Feststellen der Kürperstabilität um eine, zur ersten Achse (12) und zur zweiten Achse (13) im Wesentlichen normale, Rotationsachse (14),
- Sportgerät (2, 3, 8, 10) zum Training und/oder zum Feststellen der Körperstabilität bei im Wesentlichem freiem Taumeln bzw. Schaukeln,
ausgebildet ist.

7. Trainingsanordnung (1) nach Anspruch 6, **dadurch gekennzeichnet, dass** das vierte Sportgerät (10) unterschiedlich zum ersten Sportgerät (2) und/oder zum zweiten Sportgerät (3) und/oder zum dritten Sportgerät (8) ausgebildet ist.

8. Trainingsanordnung (1) nach Anspruch 6 oder 7, **dadurch gekennzeichnet, dass** wenigstens ein weiteres Sportgerät (15) mit einem weiteren Computer vorgesehen ist, und dass der weitere Computer zum Datenaustausch mit dem ersten, zweiten, dritten, vierten und/oder fünften Computer (4, 5, 9, 11) vorgesehen ist, dass das weitere Sportgerät (15) als Sportgerät (2, 3, 8, 10, 15) ausgewählt aus der Gruppe:
- Sportgerät (2, 3, 8, 10, 15) zum Training und/oder zum Feststellen der Körperstabilität um eine erste Achse (12),
- Sportgerät (2, 3, 8, 10, 15) zum Training und/oder zum Feststellen der Körperstabilität um eine, zur ersten Achse (12) im Wesentlichen normale zweite Achse (13),
- Sportgerät (2, 3, 8, 10, 15) zum Training und/oder zum Feststellen der Körperstabilität um die erste Achse (12) und die zweite Achse (13),
- Sportgerät (2, 3, 8, 10, 15) zum Training und/oder zum Feststellen der Körperstabilität um eine, zur ersten Achse (12) und zur zweiten Achse (13) im Wesentlichen normale, Rotationsachse (14),
- Sportgerät (2, 3, 8,10,15) zum Training und/oder zum Feststellen der Körperstabilität bei im Wesentlichem freiem Taumeln bzw. Schaukeln,
ausgebildet ist.

9. Trainingsanordnung (1) nach Anspruch 8, **dadurch gekennzeichnet, dass** das weitere Sportgerät (15) unterschiedlich zum ersten Sportgerät (2) und/oder zum zweiten Sportgerät (3) und/oder zum dritten Sportgerät (8) und/oder zum vierten Sportgerät (10) ausgebildet ist.

10. Trainingsanordnung (1) nach einem der Ansprüche 1 bis 9, **dadurch gekennzeichnet, dass** wenigstens eine Biometrikstation mit einem fünften Computer, insbesondere zur Feststellung, und/oder Aufzeichnen biometrischer Daten von Menschen, vorzugsweise der Masse bzw. des Gewichts, des Körperfettanteils, des Blutzuckerspiegels und/oder des Pulses, vorgesehen ist, und dass der fünfte Computer zum Datenaustausch mit dem ersten, zweiten, dritten und/oder vierten Computer (4, 5, 9, 11) vorgesehen ist.

## Claims

1. A training arrangement (1), comprising at least one first sports device (2) and a second sports device (3), with the first sports device (2) being connected with a first computer (4) for controlling and recording a training program, and with the second sports device (3) being connected with a second computer (5) for controlling and recording a training program, and with the first sports device (2) being arranged to be different from the second sports device (3), with the first computer (2) and the second computer (3) being connected, preferably with a data line (6), for exchanging data, especially control, training and personal data, for adjusting the settings, parameters and training programs chosen on the second sports device (3) to the performance already provided by a test subject on the first sports device (2), **characterized in that** the first sports device (2) and the second sports device (3) are each arranged as sports device (2, 3) chosen from the group of:
- sports device (2, 3) for training and/or determining the body stability about a first axis (12);
- sports device (2, 3) for training and/or determining the body stability about a second axis (13) which is substantially normal to the first axis (12);
- sports device (2, 3) for training and/or determining the body stability about the first axis (12) and second axis (13);
- sports device (2, 3) for training and/or determining the body stability about a rotational axis (14) which is substantially normal to the first axis (12) and the second axis (13);
- sports device (2, 3) for training and/or determining the body stability in substantially free tumbling or swinging;
for training and determining body stability, especially for determining a body stability index, about different body axes.

2. A training arrangement (1) according to claim 1, **characterized in that** the first computer (4) and the second computer (5) are arranged in a network (7).

3. A training arrangement (1) according to claim 1, **characterized in that** the first computer (4) and the second computer (5) are arranged integrally.

4. A training arrangement (1) according to one of the claims 1 to 3, **characterized in that** at least one third sports device (8) with a third computer (9) is provided, the third computer (9) is provided for data exchange with the first and/or second computer (4, 5), the third sports device (8) is arranged as a sports device (2, 3, 8) chosen from the group of:
- sports device (2, 3, 8) for training and/or determining the body stability about a first axis (12);
- sports device (2, 3, 8) for training and/or determining the body stability about a second axis (13) which is substantially normal to the first axis (12);
- sports device (2, 3, 8) for training and/or determining the body stability about the first axis (12) and second axis (13);
- sports device (2, 3, 8) for training and/or determining the body stability about a rotational axis (14) which is substantially normal to the first axis (12) and the second axis (13);
- sports device (2, 3, 8) for training and/or determining the body stability in substantially free tumbling or swinging.

5. A training arrangement (1) according to claim 4, **characterized in that** the third sports device (8) is arranged differently in relation to the first sports device (2) and/or the second sports device (3).

6. A training arrangement (1) according to claim 4 or 5, **characterized in that** at least a fourth sports device (10) with a fourth computer (11) is provided, the fourth computer (11) is provided for data exchange with the first, second and/or third computer (4, 5,9), the fourth sports device (10) is arranged as a sports device (2, 3, 8, 10) chosen from the group of:
- sports device (2, 3, 8, 10) for training and/or determining the body stability about a first axis (12);
- sports device (2, 3, 8, 10) for training and/or determining the body stability about a second axis (13) which is substantially normal to the first axis (12);
- sports device (2, 3, 8, 10) for training and/or determining the body stability about the first axis (12) and second axis (13);
- sports device (2, 3, 8, 10) for training and/or determining the body stability about a rotational axis (14) which is substantially normal to the first axis (12) and the second axis (13);
- sports device (2, 3, 8, 10) for training and/or determining the body stability in substantially free tumbling or swinging.

7. A training arrangement (1) according to claim 6, **characterized in that** the Fourth sports device (10) is arranged to be different from the first sports device (2) and/or the second sports device (3) and/or the third sports device (8).

8. A training arrangement (1) according to claim 6 or 7, **characterized in that** at least one further sports device (15) with a further computer is provided, the further computer is provided for data exchange with the first, second, third, fourth and/or fifth computer (4, 5,9, 11), the further sports device (15) is arranged as a sports device (2, 3, 8, 10, 15) chosen from the group of:
- sports device (2, 3, 8, 10, 15) for training and/or determining the body stability about a first axis (12);
- sports device (2, 3, 8, 10, 15) for training and/or determining the body stability about a second axis (13) which is substantially normal to the first axis (12);
- sports device (2, 3, 8, 10, 15) for training and/or determining the body stability about the first axis (12) and second axis (13);
- sports device (2, 3, 8, 10, 15) for training and/or determining the body stability about a rotational axis (14) which is substantially normal to the first axis (12) and the second axis (13);
- sports device (2, 3, 8, 10, 15) for training and/or determining the body stability in substantially free tumbling or swinging.

9. A training arrangement (1) according to claim 8, **characterized in that** the further sports device (15) is arranged to be different from the first sports device (2) and/or the second sports device (3) and/or the third sports device (8) and/or the fourth sports device (10).

10. A training arrangement (1) according to one of the claims 1 to 9, **characterized in that** at least one biometric station with a fifth computer is provided, especially for determining and/or recording biometric data of humans, preferably the mass or weight, the body fat percentage, the blood sugar level and/or the pulse, and the fifth computer is provided for data exchange with the first, second, third and/or fourth computer (4, 5, 9, 11).

## Revendications

1. Installation d'entraînement (1) avec au moins un premier appareil sportif (2) et un deuxième appareil sportif (3), dans lequel le premier appareil sportif (2) est relié avec un premier ordinateur (4) pour la commande et l'enregistrement d'un programme d'entraînement, et dans lequel le deuxième appareil sportif (3) est relié à un deuxième ordinateur (5) pour la commande et l'enregistrement d'un programme d'entraînement, et dans lequel le premier appareil sportif (2) est conformé différemment du deuxième appareil sportif (3), dans lequel le premier ordinateur (2) et le deuxième ordinateur (3) sont reliés pour échanger des données, en particulier des données de commande, d'entraînement et de personnes, de préférence par une ligne de données (6), pour adapter les réglages, paramètres et programmes d'entraînement choisis sur le deuxième appareil sportif (3) aux performances déjà affichées par le sujet sur le premier appareil sportif (2), **caractérisée en ce que en ce que** le premier appareil sportif (2) et le deuxième appareil sportif (3) sont conformés chacun comme un appareil sportif (2, 3) choisi dans le groupe suivant :
- appareil sportif (2, 3) pour l'entraînement et/ou la détermination de la stabilité du corps autour d'un premier axe (12),
- appareil sportif (2, 3) pour l'entraînement et/ou la détermination de la stabilité du corps autour d'un deuxième axe (13) sensiblement perpendiculaire au premier axe (12) ;
- appareil sportif (2, 3) pour l'entraînement et/ou la détermination de la stabilité du corps autour du premier axe (12) et du deuxième axe (13),
- appareil sportif (2, 3) pour l'entraînement et/ou la détermination de la stabilité du corps autour d'un axe de rotation (14) sensiblement perpendiculaire au premier axe (12) et au deuxième axe (13) ;
- appareil sportif (2, 3) pour l'entraînement et/ou la détermination de la stabilité du corps en situation de basculement ou de balancement sensiblement libre,
pour entraîner et déterminer la stabilité du corps, en particulier pour déterminer un indice de stabilité corporelle autour de différents axes du corps.

2. Installation d'entraînement (1) selon la revendication 1, **caractérisée en ce que** le premier ordinateur (4) et le deuxième ordinateur (5) sont disposés dans un réseau (7).

3. Installation d'entraînement (1) selon la revendication 1, **caractérisée en ce que** le premier ordinateur (4) et le deuxième (5) sont réalisés d'un seul tenant.

4. Installation d'entraînement (1) selon l'une des revendications 1 à 3, **caractérisée en ce qu'**au moins un troisième appareil sportif (8) avec un troisième ordinateur (9) est prévu, **en ce que** le troisième ordinateur (9) est conçu en vue de l'échange de données avec le premier ordinateur et/ou le deuxième (4, 5), **en ce que** le troisième appareil sportif (8) est choisi comme un appareil sportif (2, 3, 8) faisant partie du groupe :
- appareil sportif (2, 3, 8) pour l'entraînement et/ou la détermination de la stabilité du corps autour d'un premier axe (12),
- appareil sportif (2, 3, 8) pour l'entraînement et/ou la détermination de la stabilité du corps autour d'un deuxième axe (13) sensiblement perpendiculaire au premier axe (12) ;
- appareil sportif (2, 3, 8) pour l'entraînement et/ou la détermination de la stabilité du corps autour du premier axe (12) et du deuxième axe (13),
- appareil sportif (2, 3, 8) pour l'entraînement et/ou la détermination de la stabilité du corps autour d'un axe de rotation (14) sensiblement perpendiculaire au premier axe (12) et au deuxième axe (13) ;
- appareil sportif (2, 3, 8) pour l'entraînement et/ou la détermination de la stabilité du corps en situation de basculement ou de balancement sensiblement libre.

5. Installation d'entraînement (1) selon la revendication 4, **caractérisée en ce que** le troisième appareil sportif (8) est construit différemment du premier appareil sportif (2) et/ou du deuxième appareil sportif (3).

6. Installation d'entraînement (1) selon la revendication 4 ou 5, **caractérisée en ce qu'**au moins un quatrième appareil sportif (10) avec un quatrième ordinateur (11) est prévu, **en ce que** le quatrième ordinateur (11) est conçu en vue de l'échange de données avec le premier ordinateur, le deuxième et/ou le troisième (4, 5, 9), **en ce que** le quatrième appareil sportif (10) est choisi comme un appareil sportif (2, 3, 8, 10) faisant partie du groupe :
- appareil sportif (2, 3, 8, 10) pour l'entraînement et/ou la détermination de la stabilité du corps autour d'un premier axe (12),
- appareil sportif (2, 3, 8, 10) pour l'entraînement et/ou la détermination de la stabilité du corps autour d'un deuxième axe (13) sensiblement perpendiculaire au premier axe (12) ;
- appareil sportif (2, 3, 8, 10) pour l'entraînement et/ou la détermination de la stabilité du corps autour du premier axe (12) et du deuxième axe (13),
- appareil sportif (2, 3, 8, 10) pour l'entraînement et/ou la détermination de la stabilité du corps autour d'un axe de rotation (14) sensiblement perpendiculaire au premier axe (12) et au deuxième axe (13) ;
- appareil sportif (2, 3, 8, 10) pour l'entraînement et/ou la détermination de la stabilité du corps en situation de basculement ou de balancement sensiblement libre.

7. Installation d'entraînement (1) selon la revendication 6, **caractérisée en ce que** le quatrième appareil sportif (10) est construit différemment du premier appareil sportif (2) et/ou du deuxième appareil sportif (3) et/ou du troisième appareil sportif (8).

8. Installation d'entraînement (1) selon la revendication 6 ou 7, **caractérisée en ce qu'**au moins un autre appareil sportif (15) avec un autre ordinateur est prévu, et **en ce que** l'autre ordinateur est conçu en vue de l'échange de données avec le premier ordinateur, le deuxième, le troisième et/ou le quatrième (4, 5, 9, 11), **en ce que** l'autre appareil sportif (15) est choisi comme un appareil sportif (2, 3, 8, 10, 15) faisant partie du groupe :
- appareil sportif (2, 3, 8, 10, 15) pour l'entraînement et/ou la détermination de la stabilité du corps autour d'un premier axe (12),
- appareil sportif (2, 3, 8, 10, 15) pour l'entraînement et/ou la détermination de la stabilité du corps autour d'un deuxième axe (13) sensiblement perpendiculaire au premier axe (12) ;
- appareil sportif (2, 3, 8, 10, 15) pour l'entraînement et/ou la détermination de la stabilité du corps autour du premier axe (12) et du deuxième axe (13),
- appareil sportif (2, 3, 8, 10, 15) pour l'entraînement et/ou la détermination de la stabilité du corps autour d'un axe de rotation (14) sensiblement perpendiculaire au premier axe (12) et au deuxième axe (13) ;
- appareil sportif (2, 3, 8, 10, 15) pour l'entraînement et/ou la détermination de la stabilité du corps en situation de basculement ou de balancement sensiblement libre.

9. Installation d'entraînement (1) selon la revendication 8, **caractérisée en ce que** l'autre appareil sportif (15) est construit différemment du premier appareil sportif (2) et/ou du deuxième appareil sportif (3) et/ou du troisième appareil sportif (8) et/ou du quatrième appareil sportif (10).

10. Installation d'entraînement (1) selon l'une des revendications 1 à 9, **caractérisée en ce qu'**au moins une station de biométrie avec un cinquième ordinateur, en particulier pour la détermination et/ou l'enregistrement de données biométriques de sujets humains, en particulier des dimensions ou du poids, de la proportion de poids corporel, de la glycémie et/ou du pouls, est prévue, et **en ce que** le cinquième ordinateur est conçu en vue de l'échange de données avec le premier ordinateur, le deuxième, le troisième et/ou le quatrième (4, 5, 9, 11).
